# EUROPÄISCHE PATENTSCHRIFT

(11) **EP 0 449 058 B1**
(45) Veröffentlichungstag und Bekanntmachung des Hinweises auf die Patenterteilung: **11.01.1995**
(21) Anmeldenummer: 91104022.8
(22) Anmeldetag: 15.03.1991
(51) Int. Cl.: H01H 13/28, H01H 13/06

(54) **Elektrischer Schnappschalter, insbesondere Mikroschalter**
Electric snap-action switch, particularly micro-switch
Interrupteur électrique à rupture brusque, en particulier interrupteur miniature

(30) Priorität: 28.03.1990 DE 9003612 U
(43) Veröffentlichungstag der Anmeldung: 02.10.1991
(73) Patentinhaber: BÄR ELEKTROWERKE GMBH & CO. KG, D-58579 Schalksmühle (DE)
(72) Erfinder: Bär, Siegfried, Dipl. Ing., W-5884 Halver (DE)
(74) Vertreter: Ludewig, Karlheinrich, Dipl.-Ing.

(56) Entgegenhaltungen:
- DE-C- 2 942 720
- DE-U- 6 927 445
- US-A- 3 337 702
- US-A- 3 382 339
- US-A- 4 673 778

## Beschreibung

Die Erfindung betrifft einen elektrischen Schnappschalter, insbesondere Mikroschalter mit einer kontakttragenden die einzelnen Schaltstellungen einstellenden Schaltschwinge, die mit ihrem den Kontakten abgewandten Ende schwenkbar an einem in einem Gehäuse vorgesehenen Haltelager angeordnet ist, mit einer einerends am Gehäuse festgelegten und andernends an der Schaltschwinge angreifenden Schaltfeder, die die Schaltschwinge an das Haltelager zieht und mit einem Betätigungsglied, das im wesentlichen senkrecht zur Schaltfederlängsachse bewegbar ist und eine Ausnehmung aufweist, die zumindest bereichsweise die Schaltfeder umrahmt, hierbei ist die Ausnehmung wenigstens in einer Richtung durch einen die Schaltfeder in einer ersten Schaltstellung berührenden Anschlag begrenzt, der Teile der Schaltfeder zur Überführung der Schaltschwinge in ihre einzelnen Schaltstellungen bewegt. Derartige Schalter werden gern verwendet. Von Nachteil ist jedoch, daß das Betätigungsglied einen verhältnismäßig kurzen Arbeitshub hat, so daß der Einsatz derartiger Schalter beschränkt ist, da in vielen Fällen, in denen das Betätigungsglied zwangsweise einen größeren Hub ausführen muß, beispielsweise wenn es durch einen mechanischen Hebel betätigt wird, die Bewegung des Hebel abrupt gebremst wird oder zur Zerstörung des Betätigungsgliedes des Hebels führt.

In der US-A-3 382 339 ist ein Schnappschalter gezeigt, dessen Betätigungsglied eine Ausnehmung ausweist, durch die die Schaltfeder durchgreift. Die Größe der Ausnehmung ist so bemessen, daß während der gesamten Bewegung des Betätigungsgliedes die Schaltfeder in Berührung mit der Wandung der Ausnehmung bleibt. Bei diesem Schalter ist weiterhin eine zweite Ausnehmung gezeigt, die nach einer Seite offen ist. In diese zweite Ausnehmung kommt eine zweite Schaltfeder zu liegen. Sobald die Schaltfeder in die zweite Ausnehmung eingreift, bleibt sie bei einer weiteren Bewegung immer in Kontakt mit Wandungsbereichen der Ausnehmung, selbst dann, wenn eine Umschaltung bereits geschehen ist.

In der US-A-3 337 702 ist ein Schnappschalter mit einer Schaltfeder gezeigt. Das Betätigungsglied weist auch eine Ausnehmung auf, die größer als der Durchmesser der Feder ist. Die Feder wird über einen außerhalb der Ausnehmung liegenden Anschlag bewegt und wird in eine weitere Schaltstellung überführt. Bei einer zu starken Bewegung wird die Schaltfeder verformt und gelangt in die Ausnehmung, wodurch schlagartig wieder die erste Schaltstellung erreicht wird.

In der DE-U-69 27 445 ist ein Schnappschalter dargestellt. Bei diesem Schnappschalter ist das Betätigungsglied in eine Hülse und einem Stößel unterteilt. Der Stößel weist im Abstand angeordnete Mitnehmer auf, die das Haltelager für die Schaltschwinge festlegen und bei einer Bewegung des Betätigungsgliedes mit bewegen. Hierdurch wird dann bei einer Verlagerung des Haltelagers über eine Schaltfeder die Schaltschwinge in einen anderen Schaltzustand bewegt. Das Betätigungsglied selber berührt die Schaltfeder nicht.

Aufgabe der Erfindung ist es, einen Schalter der eingangs genannten Art so zu gestalten, daß das Betätigungsglied eine größere Bewegung ausführen kann, als es zur eigentlichen Umschaltung erforderlich ist. Darüber hinaus soll ein solcher Schalter einen einfachen Aufbau sowie eine leichte Montage haben.

Dies geschieht erfindungsgemäß dadurch, daß sich die Ausnehmung in einer Länge am Betätigungsglied erstreckt, die wenigstens größer als etwa der 3-fache Durchmesser der Schaltfeder ist, derart, daß nach Umschaltung von der ersten in eine zweite Schaltstellung die Schaltfeder bei einer weiteren Einführungsbewegung des Betätigungsgliedes zunächst frei von dem Anschlag bleibt. Durch die Anordnung einer Ausnehmung am Betätigungsglied, die größer als der Durchmesser der Schaltfeder ist, wird gewährleistet, daß, obwohl die Schaltfeder durch das Betätugungsglied bewegbar ist, in einem bestimmten Bewegungsbereich das Betätigungsglied bewegt werden kann, ohne daß der Schaltzustand sich ändert. Auf diese Weise können zu große erzwungene Schaltbewegungen des Betätigungsgliedes aufgefangen werden, ohne daß es zu einer Zerstörung des Schalters kommt. Durch diesen Überhub bei der Bewegung des Betätigungsgliedes ist es auch möglich, je nach Lagerung des einen Endes der Schaltfeder am Gehäuse, dem Schalter unterschiedlich einstellbare Schaltstellungen zuzuordnen. Empfehlenswerterweise sind die beiden Enden der Ausnehmung mit einem Anschlag für die Schaltfeder versehen, die die Länge der Ausnehmung begrenzen. Durch die Anschläge wird eine sichere Mitnahme der Schaltfeder bei Überführung des Schalters in seine Schaltstellungen erreicht, wobei trotzdem in einem Bewegungsbereich keine Kraft vom Betätigungsglied auf die Schaltfeder übertragbar ist.

Empfehlenswert ist es, wenn die Länge der Ausnehmung dem 3- bis 4-fachen des Federdurchmessers der Schaltfeder entspricht, da es sich gezeigt hat, daß bei einem solch großen Abstand der Anschläge das Betätigungsglied sicher die Schaltfeder bewegt, trotzdem aber ein erzwungener Überhub des Betätigungsgliedes nicht zu einer Zerstörung der Schaltfeder oder sogar des Schalters führt.

Bei einem besonderen Ausführungsbeispiel der Erfindung ist die Ausnehmung in Richtung der Längsachse der Schaltfeder gesehen C-förmig gestaltet, hierbei bilden der obere und untere Schenkel die beiden Anschläge. Eine solche Ausbildung erlaubt eine einfache Herstellung, darüber hinaus auch eine leichte Montage, da die Schaltfeder lediglich in die Ausnehmung eingelegt werden muß, um ihre Schaltfunktionen ausüben zu können, trotzdem aber erzwungene Überhube aufgefangen werden können.

Vorteilhafterweise trägt das die Ausnehmung tragende Betätigungsglied an seinem aus dem Gehäuse ragenden Ende eine elastische Dichtkappe, die bei einer so hohen Temperatur an das Betätigungsglied anspritzbar ist, daß an der Berührstelle zwischen Betätigungsglied und Dichtkappe eine Schmelz- und/oder Klebeverbindung gebildet ist. Durch die Dichtkappe wird sichergestellt, daß das Schalterinnere sicher gegen Verunreinigungen geschützt ist, so daß auch keine Verunreinigungen über die Ausnehmung des Betätigungsgliedes in das Schalterinnere gelangen können.

Vorteilhafterweise stützen sich in der einen Endstellung des Betätigungsgliedes Bereiche der Dichtkappe auf einem ringförmigen Gehäuserand federnd ab, um so sicher die Einfuhrbewegung des Betätigungsgliedes zusätzlich zu begrenzen bzw. etwaige auf das Betätigungsglied wirkende Kräfte abzufangen.

Bei einem besonderen Ausführungsbeispiel der Erfindung ist das die Dichtkappe tragende Ende des Betätigungsgliedes als separates Teil ausgebildet. Auf diese Weise läßt sich besonders einfach die Dichtkappe an das Betätigungsglied anformen, wobei das Ende des Betätigungsgliedes später mit dem übrigen Betätigungsglied verbindbar ist.

Bei einem weiteren Ausführungsbeispiel der Erfindung weisen die Anschläge der Ausnehmung des Betätigungsgliedes eine dem Verlauf der Schaltfeder in der jeweiligen Berührstellung entsprechende Ausformung auf. Durch diese Maßnahmen wird sichergestellt, daß die Anschläge bei der Überführung der Schaltfeder in die einzelnen Schaltstellungen keine Verletzung oder Beschädigung der Schaltfeder selber hervorrufen.

Um bei einem unbelasteten Betätigungsglied einer Schaltstellung eine Vorzugstellung einzuräumen, empfiehlt es sich, das Betätigungsglied durch eine Feder zu belasten, derart, daß ein Anschlag an der Schaltfeder anliegt und eine Schaltstellung eine Vorzugslage einnimmt. Durch diese Maßnahme wird sichergestellt, daß das Betätigungsglied immer in einer Endstellung gehalten wird.

Auf der Zeichnung ist der Erfindungsgegenstand in einem Ausführungsbeispiel dargestellt und zwar zeigen
- Fig. 1: den Schalter im Querschnitt bei einer ersten Schaltstellung,
- Fig. 2: den Schalter im Querschnitt bei einer zweiten Schaltstellung,
- Fig. 3: in Seitenansicht das Betätigungsglied,
- Fig. 4: ein Ende des Betätigungsgliedes mit Dichtkappe.

Der als Mikroschalter ausgebildete Schnappschalter weist ein Gehäuse 10 auf, das aus einem haubenartigen Oberteil 11 und einem einschubartigen Unterteil 12 aufgebaut ist. Oberteil und Unterteil tragen Führungsabschnitte 13 bzw. 14, in denen ein Betätigungsglied 15 verschiebbar gelagert ist.

Das einschubartige Unterteil 12 ist mit Anschlußkontakten 16 versehen, die an der Unterseite des Gehäuses frei zugänglich sind. Eine der Anschlußkontakte führt im Inneren zu einem Haltelager 17, an dem eine Schaltschwinge 18 schwenkbar gelagert ist, wobei eine Schaltfeder 19, die mit ihrem einen Ende am Unterteil festgelegt ist und mit ihrem anderen Ende an der Schaltschwinge befestigt ist, die Schwinge gegen das Haltelager zieht. Die Schaltschwinge ist beidseitig mit Kontakten versehen, die mit ortsfesten Gegenkontakten, die den weiteren Schlußkontakten 16 zugeordnet sind, in Berührung treten können.

Das Betätigungsglied 15 ist mit einer Druckfeder 2o belastet, die im Führungsabschnitt 14 mit ihrem einen Ende in einer Ausnehmung 21 sich abstützt, mit ihrem anderen Ende greift die Druckfeder in eine Bohrung 22 des Betätigungsgliedes. Diese Druckfeder belastet das Betätigungsglied 15 derart, daß es immer in seiner ausgerückten Stellung aus dem Gehäuse 10 ragt, sofern das aus dem Gehäuse liegende Ende unbelastet ist.

Im mittleren Abschnitt des Betätigungsgliedes ist eine C-förmige Ausnehmung 23 vorgesehen. In dieser Ausnehmung finden Bereiche 24 der Schaltfeder eine Aufnahme. Die C-förmige Ausnehmung 23 ist in Fig. 3 (Seitenansicht) dargestellt.

Der obere und untere Schenkel der C-förmigen Ausnehmung bildet jeweils einen Anschlag 25 sowie 26. Diese Anschläge nehmen bei einer Bewegung des Betätigungsgliedes die Schaltfeder in unterschiedliche Stellungen mit, wodurch die Einstellung der einzelnen Schaltstellungen des Schalters erfolgt. Es sei hier noch darauf hingewiesen, daß der Anschlag 26 im Bereich der Berührfläche mit der Schaltfeder 19 abgerundet ist, hierbei entspricht diese Abrundung dem Verlauf der Längsachse der Feder, wenn sie den Anschlag 26 berührt. Der Anschlag 25 ist mit einer Abschrägung versehen. Diese Abschrägung entspricht ebenfalls dem Verlauf der Längsachse der Schaltfeder und zwar dann, wenn diese den Anschlag 25 berührt. Es sei hier noch nachgetragen, daß die Schaltfeder einerseits in einer Ausnehmung der Schaltschwinge 18 eingehängt ist, mit ihrem anderen Ende umgreift die Schaltfeder einen am Gehäuseunterteil angeordneten Stift 27.

Schließlich sei noch darauf hingewiesen, daß das aus dem Gehäuse herausragende Ende 28 des Betätigungsgliedes 15 mit einer Dichtkappe 29 versehen ist. Diese Dichtkappe wird an das Betätigungsglied in einem Spritzvorgang derart hergestellt, daß das Betätigungsglied so weit erwärmt ist, daß beim Anspritzen der Dichtkappe eine Schmelz- bzw. Klebeverbindung zwischen Stift und Dichtkappe hergestellt wird.

Der Kappenrand 32 der Dichtkappe 29 ist am Gehäuseoberteil in einer zylinderartigen Aufnahme 3o festgelegt, hierzu stützt sich ein metallischer Springring 31 auf dem Kappenrand 32 der Dichtkappe ab, vergl. Fig. 1 und bildet zwischen Dichtkappe und Gehäuse eine Abdichtung.

Es sei hier noch darauf hingewiesen, daß die zylinderartige Aufnahme 3o in einen Stützkragen 33 übergeht, wobei dieser Stützkragen bei der Einfuhrbewegung des Betätigungsgliedes als Gegenlager für die zusammengefaltete Dichtkappe dient.

Zum Bewegungsablauf des Schalters sei auf folgendes verwiesen:

Ausgangspunkt bildet die Fig. 1. Wird in dieser Schaltstellung das freie Ende des Betätigungsgliedes 15 belastet, so bewegt sich das Betätigungsglied 15 in den Führungsabschnitten 13 und 14 in das Schalterinnere hinein.

Sobald die Schaltfeder 19 frei von dem Anschlag 26 ist, richtet sie sich entsprechend ihrer Federkraft aus und überführt die Schaltschwinge 18 in ihre zweite Schaltstellung.

Bei einer weiteren Einfuhrbewegung bleibt die Schaltfeder frei von den Anschlägen 25 und 26.

Erst wenn das Betätigungsglied so weit in das Schalterinnere eingeführt ist, daß der zweite Anschlag 25 auf der Feder 19 ruht, ist die Einfuhrbewegung des Betätigungsgliedes beendet, hierbei stützt sich das Betätigungsglied an Randbereichen der Ausnehmung 21 ab, die eine weitere Einfuhrbewegung des Betätigungsgliedes verhindern.

Sobald nun das Betätigungsglied freigegeben wird, kann das Betätigungsglied wieder in seine in Fig. 1 gestellte Lage zurückschnellen, hierbei wird dann die Schaltschwinge wieder in ihre erste Schaltstellung überführt. Es sei hier darauf hingewiesen, daß der durch die beiden Anschläge festgelegte Abstand etwa dem 3 bis 4-fachen des Federdurchmessers entspricht.

Wichtig für die Erfindung ist es, daß das Betätigungsglied eine größere Schaltbewegung ausführen kann, als es für die eigentliche Umschaltung der Schaltschwinge erforderlich ist. Durch diese Maßnahme können etwaige große Bewegungen auf das Betätigungsglied unschädlich abgefangen werden.

Nachzutragen bleibt noch, daß das die Dichtkappe 29 tragende Ende 28 des Betätigungsgliedes 15 auch als separates Teil ausgebildet sein kann, wie Fig. 4 zeigt. In diesem Fall ist das Anspritzen der Dichtkappe besonders einfach möglich.

Wie bereits erwähnt, ist die dargestellte Ausführungsform der Erfindung nur eine beispielsweise Verwirklichung. Diese ist nicht darauf beschränkt. Vielmehr sind noch mancherlei Abänderungen und Anwendungen möglich. So wäre es bei dem Ausführungsbeispiel nach Fig. 1 möglich, den oberen Anschlag fortzulassen, da die Umschaltung der Schaltschwinge allein durch den unteren Anschlag bewirkt wird. Weiterhin könnte die Dichtkappe statt der dargestellten Ausführungsform im Querschnitt eine ziehharmonikaähnliche Form haben. Statt der C-Form der Ausnehmung könnte diese auch als Abflachung am Betätigungsglied vorgesehen sein. Am Ende der Abflachung wäre dann ein Vorsprung vorgesehen. Bei einer Ausführungsform mit mehreren Schaltschwingen des Schalters könnte der Stift zur Halterung der zweiten Schaltfeder so versetzt sein, daß eine Stufenschaltung der Schaltschwinge möglich wäre.

## Patentansprüche

1. Elektrischer Schnappschalter, insbesondere Mikroschalter,
mit einer Kontakte tragenden die einzelnen Schaltstellungen einstellenden Schaltschwinge (18),
die mit ihrem den Kontakten abgewandten Ende schwenkbar an einem in einem Gehäuse (10) vorgesehenen Haltelager (17) angeordnet ist,
mit einer einerends am Gehäuse (10) festgelegten und andernends an der Schaltschwinge (18) angreifenden Schaltfeder (19),
die die Schaltschwinge (18) an das Haltelager (17) zieht,
und mit einem Betätigungsglied (15),
das im wesentlichen senkrecht zur Schaltfederlängsachse bewegbar ist, und eine Ausnehmung (23) aufweist, die zumindest bereichsweise die Schaltfeder (19) umrahmt,
hierbei ist die Ausnehmung (23) wenigstens in einer Richtung durch einen die Schaltfeder (19) in einer ersten Schaltstellung berührenden Anschlag (26) begrenzt,
der Teile der Schaltfeder zur Überführung der Schaltschwinge (18) in ihre einzelnen Schaltstellungen bewegt,
**dadurch gekennzeichnet,**
daß sich die Ausnehmung (23) in einer Länge am Betätigungsglied (15) ersteckt, die wenigstens größer als etwa der 3-fache Durchmesser der Schaltfeder (19) ist,
derart, daß nach Umschaltung von der ersten in eine zweite Schaltstellung die Schaltfeder (19) bei einer weiteren Einführungsbewegung des Betätigungsgliedes (15) frei von dem Anschlag (26) bleibt.

2. Schnappschalter nach Anspruch 1, dadurch gekennzeichnet, daß die beiden Enden der Ausnehmung (23) einen Anschlag (25,26) für die Schaltfeder aufweisen, die die Länge der Ausnehmung (23) begrenzen.

3. Schnappschalter nach Anspruch 1 oder 2, dadurch gekennzeichnet, daß die Länge der Ausnehmung (23) dem 3- bis 4-fachen des Federdurchmessers der Schaltfeder (19) entspricht.

4. Schnappschalter nach einem der Ansprüche 1 oder 3, dadurch gekennzeichnet, daß die Ausnehmung (23) in Richtung der Längsachse der Schaltfeder (19) gesehen C-förmig gestaltet ist, hierbei bilden der obere und untere Schenkel die beiden Anschläge.

5. Schnappschalter nach einem der Ansprüche 1 bis 4, dadurch gekennzeichnet, daß das die Ausnehmung (23) tragende Betätigungsglied (15) an seinem aus dem Gehäuse ragenden Ende eine elastische Dichtkappe (29) trägt, die bei einer so hohen Temperatur an das Betätigungsglied (15) anspritzbar ist, daß an der Berührstelle zwischen Betätigungsglied und Dichtkappe eine Schmelz- und/oder Klebeverbindung gebildet ist.

6. Schnappschalter nach einem der Ansprüche 1 bis 5, dadurch gekennzeichnet, daß in der einen Endstellung des Betätigungsgliedes (15) Bereiche der Dichtkappe (29) sich auf einem ringförmigen Gehäuserand (33) federnd abstützen.

7. Schnappschalter nach einem der Ansprüche 1 bis 6, dadurch gekennzeichnet, daß das die Dichtkappe (29) tragende Ende (28) des Betätigungsgliedes (15) als separates Teil ausgebildet ist.

8. Schnappschalter nach einem der Ansprüche 2 bis 7, dadurch gekennzeichnet, daß die Anschläge (25,26) der Ausnehmung (23) des Betätigungsgliedes (15) eine dem Verlauf der Schaltfeder (19) in der jeweiligen Berührstellung entsprechende Ausformung aufweisen.

9. Schnappschalter nach einem der Ansprüche 1 bis 8, dadurch gekennzeichnet, daß das Betätigungsglied (15) durch eine Feder (2o) belastet wird, derart, daß ein Anschlag (26) an der Schaltfeder (19) anliegt und eine Schaltstellung eine Vorzugslage einnimmt.

## Claims

1. An electrical snap switch, in particular a microswitch, having a switching rocker arm (18) which has contacts and sets the individual switching positions, the end of which switching rocker arm, remote from the contacts, is arranged pivotally on a holding bearing (17) provided in a housing (10), having a switch spring (19) which is secured to the housing (10) at one end and which acts on the switching rocker arm (18) at the other end, which switch spring pulls the switching rocker arm (18) towards the holding bearing (17), and having an actuating member (15) which is movable substantially perpendicularly to the longitudinal axis of the switch spring, and which has a recess (23) which at least regionally frames the switch spring (19), wherein the recess (23) is delimited at least in one direction by an abutment (26) which engages the switch spring (19) in a first switching position, the abutment moving parts of the switch spring in order to guide the switching rocker arm (18) into its individual switching positions,
characterised in that
the recess (23) extends along the actuating member (15) for a length which is at least greater than about 3 times the diameter of the switch spring (19) so that after switching over from the first to a second switching position the switch spring (19) remains free of the abutment (26) during further introduction movement of the actuating member (15).

2. A snap switch according to Claim 1, characterised in that the two ends of the recess (23) have an abutment (25, 26) for the switch spring, which abutments delimit the length of the recess (23).

3. A snap switch according to Claim 1 or Claim 2, characterised in that the length of the recess (23) equals 3 to 4 times the spring diameter of the switch spring (19).

4. A snap switch according to one of Claims 1 or 3, characterised in that the recess (23) is of a C-shaped configuration when viewed in the direction of the longitudinal axis of the switch spring (19), and the upper and lower limbs therein form the two abutments.

5. A snap switch according to one of Claims 1 to 4, characterised in that the actuating member (15) which bears the recess (23) has an elastic sealing cap (29) at the end of the actuating member which projects from the housing, which sealing cap is able to be injected onto the actuating member (15) at a temperature high enough for a melting- or glued connection to form at the location where the actuating member and the sealing cap touch.

6. A snap switch according to one of Claims 1 to 5, characterised in that in the one end position of the actuating member (15) regions of the sealing cap (29) bear resiliently on a circular edge (33) of the housing.

7. A snap switch according to one of Claims 1 to 6, characterised in that the end (28), bearing the sealing cap (29), of the actuating member (15) is in the form of a separate piece.

8. A snap switch according to one of Claims 2 to 7, characterised in that the abutments (25, 26) of the recess (23) of the actuating member (15) have a shaped out portion which corresponds to the course of the switch spring (19) in the respective touching location.

9. A snap switch according to one of Claims 1 to 8, characterised in that the actuating member (15) is acted upon by a spring (20) in such a way that an abutment (26) rests against the switch spring (19) and a switching position assumes a preferred position.

## Revendications

1. Interrupteur électrique à passage brusque, notamment microinterrupteur, comprenant :
une lame basculante. de commutation (18) qui porte des contacts et sert à déterminer les différentes positions de commutation et qui, par son extrémité opposée aux contacts, est montée basculante sur un support (17) prévu sur un boîtier (10),
un ressort de commutation (19) qui est fixé à une extrémité sur le boîtier (10) et exerce son action, à l'autre extrémité, sur la lame basculante de commutation (18), en tirant cette lame basculante de commutation (18) en appui sur le support (17),
et un organe d'actionnement (15) qui est agencé de façon à pouvoir être déplacé d'une manière pratiquement perpendiculaire à l'axe longitudinal du ressort de commutation et qui comporte un évidement (23) qui entoure au moins d'une manière localisée le ressort de commutation (19),
l'évidement (23) étant délimité au moins dans une direction par une butée (26) qui vient au contact du ressort de commutation (19) dans une première position de commutation et qui déplace des parties du ressort de commutation pour faire passer la lame basculante de commutation (18) dans ses différentes positions de commutation,
caractérisé en ce que l'évidement (23) s'étend sur l'organe d'actionnement (15) sur une longueur qui est au moins supérieure à environ 3 fois le diamètre du ressort de commutation (19),
d'une façon telle qu'après un passage de la première à une deuxième position, le ressort de commutation (19) reste dégagé de la butée (26) lorsque se poursuit le mouvement d'enfoncement de l'organe d'actionnement (15).

2. Interrupteur à passage brusque selon la revendication 1, caractérisé en ce que les deux extrémités de l'évidement (23) comportent chacune une butée (25, 26) pour le ressort de commutation, ces butées délimitant la longueur de l'évidement (23).

3. Interrupteur à passage brusque selon l'une des revendications 1 et 2, caractérisé en ce que la longueur de l'évidement (23) est égale à 3 à 4 fois le diamètre du ressort de commutation.(19).

4. Interrupteur à passage brusque selon l'une des revendications 1 et 3, caractérisé en ce que, vu suivant la direction de l'axe longitudinal du ressort de commutation (19), l'évidement (23) est en forme de C, les branches supérieure et inférieure formant les deux butées.

5. Interrupteur à passage brusque selon l'une des revendications 1 à 4, caractérisé en ce qu'à son extrémité qui dépasse du boitier, l'organe d'actionnement (15) comportant l'évidement (23) porte un capuchon élastique d'étanchéité (29) qui est agencé de façon à pouvoir être réalisé par injection sur l'organe d'actionnement (15) à une température suffisamment élevée pourqu'à l'emplacement de contact entre l'organe d'actionnement et le capuchon d'étanchéité, il se forme une liaison par fusion et/ou par collage.

6. Interrupteur à passage brusque selon l'une des revendications 1 à 5, caractérisé en ce que, dans l'une des positions extrêmes de l'ogane d'actionnement (15), des zones du capuchon d'étanchéité (29) prennent élastiquement appui sur un rebord annulaire (33) du boîtier.

7. Interrupteur à passage brusque selon l'une des revendications 1 à 6, caractérisé en ce que l'extrémité (28) de l'organe d'actionnement (15) qui porte le capuchon détanchéité (29) est réalisée sous la forme d'une pièce séparée.

8. Interrupteur à passage brusque selon l'une des revendications 2 à 7, caractérisé en ce que les butées (25, 26) de l'évidement (23) de l'organe d'actionnement (15) ont chacune une forme correspondant au contour que le ressort de commutation (19) adopte dans la position de contact correspondante.

9. Interrupteur à passage brusque selon l'une des revendications 1 à 8, caractérisé en ce que l'organe d'actionnement (15) est soumis à la sollicitation d'un ressort (20) d'une façon telle qu'une butée (26) est appliquée en appui sur le ressort de commutation (19) et en ce qu'une position de commutation occupe un emplacement préférentiel.
